# EUROPÄISCHE PATENTSCHRIFT

(11) **EP 1 101 257 B1**
(45) Veröffentlichungstag und Bekanntmachung des Hinweises auf die Patenterteilung: **31.07.2002**
(21) Anmeldenummer: 99931184.8
(22) Anmeldetag: 25.06.1999
(51) Int. Cl.: H01R 13/213, H01R 13/625

(54) **VERRIEGELBARES STECKVERBINDUNGSTEIL FÜR EINEN ELEKTRISCHEN STECKVERBINDER**
INTERLOCKING PLUG-IN CONNECTOR PART FOR AN ELECTRICAL PLUG-IN CONNECTOR
ELEMENT DE CONNEXION ENFICHABLE VERROUILLABLE POUR UN CONNECTEUR ELECTRIQUE ENFICHABLE

(30) Priorität: 09.07.1998 DE 19830671
(43) Veröffentlichungstag der Anmeldung: 23.05.2001
(73) Patentinhaber: Leopold Kostal GmbH & Co. KG, 58507 Lüdenscheid (DE); Bayerische Motoren Werke Aktiengesellschaft, 80809 München (DE)
(72) Erfinder: FEKONJA, Rudolf, D-81245 München (DE); EPE, Peter, D-57368 Lennestadt (DE)
(74) Vertreter: Haverkamp, Jens
(86) Internationale Anmeldenummer: EP9904425
(87) Internationale Veröffentlichungsnummer: WO0003457

(56) Entgegenhaltungen:
- EP-A2- 0 660 452
- DE-A1- 4 301 506
- DE-U- 29 721 908
- US-A- 4 702 537
- US-A- 5 662 488

## Beschreibung

Die Erfindung betrifft ein verriegelbares Steckverbindungsteil für einen elektrischen Steckverbinder mit einem elektrische Kontaktelemente enthaltenden Gehäuse und mit einem Bajonettring zum Verriegeln des Steckverbindungsteils an einer dem Steckverbinder zugeordneten Führungshülse, in deren eines Ende zum Erstellen des elektrischen Steckverbinders das Steckverbindungsteil einsteckbar und an deren gegenüberliegendem Ende ein komplementäre Kontaktelemtente tragendes Gegenstück angeordnet ist.

Ein derartiges verriegelbares Steckverbindungsteil wird beispielsweise zur Bildung eines elektrischen Steckverbinders zum Anschluß von Getriebesteuersystemen in Kraftfahrzeugen benötigt. Bei einer solchen Ausgestaltung ist die verwendete Steckbuchse als verriegelbares Steckverbindungsteil ausgebildet. Bei Einsatz derartiger Getriebesteuersysteme ist innerhalb des Getriebegehäuses eine Elektrikplatte angeordnet, die üblicherweise die für ein solches Getriebesteuersystem vorgesehenen elektrischen, mechanischen und/oder hydraulischen Steuermitteln sowie eine diesen Steuermittel funktional zugeordnete Steuerelektronik trägt. Zur Kontaktierung der Elektrikplatte ist dieser ein elektrische Kontaktstifte umfassendes Steckerteil zugeordnet. Eine elektrische Kontaktierung des Steckerteils bzw. seiner Steckerkontakte mit einer elektrischen Kontaktbuchsen enthaltenden Steckbuchse wird durch Verwendung einer Führungshülse herbeigeführt, die durch eine Montageöffnung der Getriebewand hindurchgreift und mit ihrem inneren Endbereich mit dem Steckerteil verbunden ist und in welche außenseitig offene Führungshülse die Steckbuchse einsteckbar ist. Dabei ist vorgesehen, der Steckbuchse ein die Kontaktbuchsen tragendes Buchsengehäuse sowie einen Bajonettring zuzuordnen, welcher Bajonettring zum Verriegeln der Steckbuchse an der Führungshülse ausgebildet ist. Da die elektrischen Steckerkontakte innerhalb des Getriebegehäuses auf der Elektrikplatte angeordnet sind, muß das Buchsengehäuse ausreichend lang bemessen sein, damit dieses zum Erstellen der gewünschten elektrischen Kontakte ausreichend weit in die Führungshülse einsteckbar ist. Der Bajonettring ist am Kabelauslaß seitigen Abschluß des Buchsengehäuses angeordnet. Eine solche verriegelbare Steckbuchse ist aus dem deutschen Gebrauchsmuster 297 21 908.1 bekannt.

Zur Erstellung einer elektrischen Kontaktierung der Steckerkontakte mit den in dem Buchsengehäuse enthaltenen Kontaktbuchsen ist das Buchsengehäuse bzw. die gesamte Steckbuchse entsprechend lang ausgebildet. Infolge der vorgesehenen Bajonettverriegelung der Steckbuchse an der Führungshülse ist zur Materialersparnis vorgesehen, den Kabelauslaß seitigen Abschluß des Buchsengehäuses lediglich ringförmig auszubilden, an welchem ringförmigen Endabschnitt der Bajonettring drehbar gehalten ist. Die benötigte Länge des Buchsengehäuses sowie die Kabelauslaß seitig ringförmige Ausgestaltung desselben machen eine Bestückung des Buchsengehäuses mit den Kontaktbuchsen durch einen Automaten unmöglich. Eine solche Bestückung wird von der Kabelauslaßseite des Buchsengehäuses her vorgenommen. Eine Automatenbestückung ist nur dann möglich, wenn das Buchsengehäuse eine bestimmte Länge nicht überschreitet, damit die von Greifern des Automaten getragenen, einzusetzenden Kontaktbuchsen an ihre bestimmungsgemäße Position in Buchsenaufnahmen des Buchsengehäuses eingesetzt werden können. Darüber hinaus kann eine Automatenbestückung nur dann durchgeführt werden, wenn die Kabelauslaß seitige Bestückungsfläche des Buchsengehäuses flach ist und keine vorspringenden Ränder oder Stege, wie etwa der zum Halten des Bajonettringes vorgesehene ringförmige Endabschnitt von dieser abragen. Die vorbekannte Steckbuchse bzw. ihr Buchsengehäuse ist daher nur manuell mit Kontaktbuchsen bestückbar.

Ausgehend von diesem diskutierten Stand der Technik liegt der Erfindung daher die Aufgabe zugrunde, ein verriegelbares Steckverbindungsteil für einen elektrischen Steckverbinder vorzuschlagen, das nicht nur zur Kontaktierung eines Gegenstückes noch Überbrückung einer bestimmten Einstecktiefen geeignet ist, sondern das ebenfalls mit einem Automaten bezüglich der in das Steckverbindungsteil einzusetzenden elektrischen Kontaktelemente bestückbar ist.

Diese Aufgabe wird erfindungsgemäß dadurch gelöst, daß der Bajonettring in Bezug auf das Gehäuse längsverschiebbar ist und der Kabelauslaß seitige Abschluß des Bajonettringes in einer Bestückungsposition des Steckverbindungsteil zum Bestücken des Gehäuses mit den Kontaktelementen in der Ebene des Kabelauslaß seitigen Abschlusses des Gehäuses oder in einer solchen Ebene angeordnet ist, die bezogen auf die Ebene des Kabelauslaß seitigen Abschlusses des Gehäuses in Einsteckrichtung versetzt ist, und daß sich der einsteckseitige Abschluß des Bajonettringes in einer von der Bestückungsposition beabstandeten Einsteckposition im Bereich des Kabelauslaß seitigen Endabschnittes des Gehäuses befindet, wobei sich in dieser Position zum Einschieben des Gehäuses in die Führungshülse der Bajonettring in Einsteckrichtung auf einem dem Gehäuse zugeordneten Einschubanschlag abstützt.

Das erfindungsgemäße Steckverbindungsteil, beispielsweise eine Steckbuchse kennzeichnet sich durch einen Bajonettring, der im Bezug auf das Buchsengehäuse längsverschiebbar angeordnet ist. Dabei ist vorgesehen, daß der Bajonettring in seiner einen Position - der Bestückungsposition - in einer solchen Anordnung zum Buchsengehäuse steht, daß die Ebene des Kabelauslaß seitigen Abschlusses des Buchsengehäuses selbst die äußere Begrenzung der Steckbuchse darstellt. Dieser Abschluß ist als Bestückungsfläche zur Automatenbestückung des Buchsengehäuses mit elektrischen Kontaktbuchsen geeignet. Durch die Längsverschiebbarkeit des Bajonettringes im Bezug auf das Buchsengehäuse ist der Bajonettring in eine von dieser Bestückungsposition beabstandete Verriegelungs- oder Einsteckposition verschiebbar. Diese Position kennzeichnet sich dadurch, daß sich der einsteckseitige bzw. vordere Abschluß des Bajonettringes im Bereich des hinteren Endabschnittes des Buchsengehäuses befindet, wobei sich der Bajonettring in dieser Stellung schubfest auf einem dem Buchsengehäuse zugeordneten Einschubanschlag abstützt. Das Buchsengehäuse ist somit bezüglich des Bajonettringes teleskopartig aus diesem in Einsteckrichtung ausziehbar. Als Folge dieser Teleskopierbarkeit braucht das Buchsengehäuse nur eine zur Aufnahme der elektrischen Kontaktbuchsen ausreichende Länge aufzuweisen, wobei zur Erzielung der benötigten Einstecktiefe zwar auch das Buchsengehäuse, jedoch maßgeblich auch der in der Einsteckposition am Kabelauslaß seitigen Abschluß des Buchsengehäuses angeordnete Bajonettring beiträgt. Eine solche Steckbuchse eignet sich für alle elektrischen Steckverbinder, deren Steckbuchsen zur Herstellung einer elektrischen Verbindung mit den einem Steckerteil zugeordneten Steckerkontakten eine gewisse Einstecktiefe überwinden müssen. Insbesondere eignet sich eine solche Steckbuchse zur Verwendung für einen elektrischen Steckverbinder, mit dem eine elektrische Kontaktierung einer unter einer Wand, insbesondere einer Getriebegehäusewand angeordneten Elektrikplatte.

Es ist zweckmäßig, den Bajonettring in seiner Bestückungsposition zum Gehäuse verrastet in dieser Position zu fixieren, da dann eine unerwünschte Bajonettringverschiebung bei einer Automatikbestückung des Gehäuses vermieden ist. Zweckmäßigerweise ist eine solche Verrastung dadurch herbeigeführt, daß dem Bajonettring umfänglich mehre Rastwülste zugeordnet sind, die in dem Gehäuse zugeordnete Rastvertiefungen eingreifen, die sich außenseitig an dem Einschubanschlag befinden.

Als Einschubanschlag sind in einem Ausführungsbeispiel von dem Gehäuse abragende Einschubnasen vorgesehen, auf deren zum Kabelauslaß des Gehäuses weisenden Flächen sich in der Einsteckposition des Bajonettringes dem Bajonettring zugeordnete Flanschabschnitte abstützen. Es ist vorteilhaft, die Einschubnasen in einer zweckmäßigerweise aus zwei Stegen gebildeten, dem Bajonettring innenseitig zugeordneten Führungsnut zu führen, wobei diese Führung so ausgestaltet ist, daß die Einschubnasen in der Einsteckposition des Bajonettringes die Führung verlassen haben, so daß der Bajonettring nur in seiner Einsteckposition drehbar bezüglich des Gehäuses ist. Zur Begrenzung der Einsteckposition des Bajonettringes ist dem Gehäuse endseitig ein Begrenzungsflansch zugeordnet. Um ein unerwünschtes Zurückrutschen des Bajonettringes aus seiner Einsteckposition heraus zu verhindern, sind dem Gehäuse in einem Ausführungsbeispiel zur Kabelauslaßseite des Gehäuses weisende, fedemd ausgestellte Verriegelungsfüße zugeordnet, deren Enden sich am Einschubflansch des Bajonettringes abstützen, wenn dieser aus seiner Bestückungsposition in seiner Einsteckposition gebracht worden ist. Ein emeutes Verschieben des Bajonettringes aus seiner Einsteckposition in seine Bestückungsposition ist nicht notwendig, da die Bestückungsposition ausschließlich beim Bestücken des Gehäuses mit den elektrischen Kontaktelementen benötigt wird.

Die Vorteile der Erfindung sind am Beispiel einer Steckbuchse aufgezeigt; in gleicher Weise läßt sich das erfindungsgemäße Steckverbindungsteil auch als Steckerteil ausbilden.

Weitere Vorteile der Erfindung und Weiterbildung sind Bestandteil der übrigen Unteransprüche sowie der nachfolgenden Beschreibung eines bevorzugten Ausführungsbeispieles. Es zeigen:
- **Fig. 1**: Eine schematische Darstellung einer Steckbuchse für einen elektrischen Steckverbinder nach Art einer Explosionsdarstellung,
- **Fig. 2**: eine perspektivische Ansicht der Steckbuchse der Figur 1, dessen Bajonettring sich in seiner Bestückungsposition befindet,
- **Fig. 3**: einen Querschnitt durch die Steckbuchse der Figur 2 entlang der Linie A-B und
- **Fig. 4**: einen Schnitt entsprechend dem in Figur 3 gezeigten Querschnitt durch die Steckbuchse der Figur 2 mit dem in seiner Einsteckposition befindlichen Bajonettring.

Die in Figur 1 gezeigte Steckbuchse 1 besteht im wesentlichen aus einem Buchsengehäuse 2, in welches zur Verriegelung eingesetzter elektrischer Kontaktbuchsen radial eine Verriegelungsscheibe 3 einschiebbar ist, und aus einem Bajonettring 4. Das Buchsengehäuse 2 ist unbestückt und somit ohne elektrische Kontakbuchsen enthaltend dargestellt. Im unteren, einsteckseitigen Abschnitt des Buchsengehäueses 2 ist ein Dichtring 5 angeordnet, der zur Abdichtung des Buchsengehäuses 2 gegenüber einer nicht näher dargestellten Führungshülse in die mit dem Bezugszeichen 6 gekennzeichnete Nut eingesetzt wird.

Das Buchsengehäuse 2 ist im wesentlichen aus zylindrischen Abschnitten bestehend aufgebaut und Kabelauslaß seitig durch einen Begrenzungsflansch 7 begrenzt. In die Kabelauslaß seitige Oberfläche 8 des Buchsengehäuses 2 sind Buchsenaufnahmen 9 eingebracht. Die Oberfläche 8 stellt die Bestückungsoberfläche für eine Automatenbestückung der Buchsenaufnahmen 9 mit elektrischen Kontaktbuchsen und daran rückseitig angeordneten elektrischen Kabeln dar. Unterhalb und mit Abstand zu dem Begrenzungsflansch 7 sind an dem Buchsengehäuse 2 ausgestellte, zu den Begrenzungsflansch 7 weisende, elastisch federnde Verriegelungsfüße 10 angeformt. Im Bereich ihrer ausgestellten Abschnitte sind die Verriegelungsfüße 10 nachgiebig. Umfänglich bezüglich des Buchsengehäuses 2 angeordnet sind drei derartiger Verriegelungsfüße 10 vorgesehen. Zwischen jeweils zwei Verriegelungsfüßen 10 sind radial von der Mantelfläche des Buchsengehäuses 2 abragend Einschubnasen 11 vorgesehen, deren zum Begrenzungsflansch 7 und somit zum Kabelauslaß seitigen Abschluß des Buchsengehäuses 2 weisende Flächen als flache Druckflächen 12 ausgebildet sind. In die radial nach außen weisende Fläche einer solchen Einschubnase 11 ist eine Rastvertiefung 13 eingebracht.

Der Bajonettring 4 ist ringförmig ausgebildet, wobei im Bereich seines vorderen einsteckseitigen Abschlusses ein Einschubflansch 14 angeordnet ist. Die lichte Öffnungsweite des Bajonettringes 4 im Bereich des Einschubflansches 14 ist so dimensioniert, daß das zylindrische Buchsengehäuse 2 soweit durchsteckbar ist, bis die Unterseite des Begrenzungsflansches 7 auf der Oberseite des Einschubflansches 14 aufliegt. In den Einschubnasen 11 komplementären Positionen weist der Bajonettring 4 innenseitig durch zwei Stege 15, 15' gebildete Führungen 16 auf, wobei der Abstand der Stege 15, 15' zueinander zur Aufnahme einer Einschubnase 11 bemessen ist. Im oberen Abschnitt einer Führung 16 befindet sich ein nach innen abragender Rastwulst 17, durch welchen der Bajonettring 4 in seiner Bestückungsposition bezüglich des Buchsengehäuses 2 durch Eingreifen in die Rastvertiefung 13 fixiert ist. Die axiale Länge der Führung 16 bzw. der beiden Stege 15, 15' ist so bemessen, daß zwischen den unteren Kanten der Stege 15, 15' und der Oberseite des Einschubflansches 14 ein ausreichender Abstand belassen ist, damit auf der Einschubflanschoberseite der Begrenzungsflansch 17 drehbar ist. Im Bereich unterhalb einer Führung 16 ist der Einschubflansch 14 unterbrochen, damit die in den Führungen 16 geführten Einschubnasen 11 mit ihrer Druckfläche 12 bis unterhalb der Unterseite des Einschubflansches 14 geführt werden können.

Aus der Beschreibung dieser Anordnung wird deutlich, daß der Bajonettring 4 in seiner Bestückungsposition durch die Verrastung gegenüber einer Bewegung in Längsrichtung fixiert und gegenüber einer Drehbewegung durch Aufnahme der Einschubnasen 11 in den Führungen 16 gesichert ist. Diese Anordnung der Steckbuchse 1 - der Bajonettring 4 befindet sich bezüglich des Buchsengehäuses 2 in seiner Bestückungsposition, wobei der Kabelauslaß seitige Abschluß des Bajonettringes 4 sich in der Ebene der Oberfläche 8 befindet - ist in Figur 2 dargestellt. Aus dieser Darstellung wird deutlich, daß eine ebene Bestückungsfläche geschaffen ist, so daß das Buchsengehäuse 2 mit einem Automaten hinsichtlich der einzusetzenden elektrischen Kontaktbuchsen bestückbar ist.

Aus dem in Figur 3 gezeigten Querschnitt des in seiner Einsteckposition befindlichen Bajonettringes 4 wird die Verrastung durch Ineinandergreifen eines Rastwulstes 17 in die Rastvertiefung 13 einer Einschubnase 11 erkennbar. Nach einer automatischen Bestückung des Buchsengehäuses 2 mit den vorgesehenen elektrischen Kontaktbuchsen wird das bestückte Buchsengehäuse 2, wie durch den Pfeil der Figur 3 angedeutet, aus dem Bajonettring 4 teleskopartig soweit herausgeschoben, bis der Einschubflansch 14 des Bajonettringes 4 an dem Begrenzungsflansch 7 des Buchsengehäuses 2 anliegt. Diese Position - die Einsteckposition - ist in einem der Figur 3 entsprechenden Querschnitt in Figur 4 dargestellt. Bei dem Herausziehen des Buchsengehäuses 2 aus dem Bajonettring 4 wird der Einschubflansch 14 auch über die Verriegelungsfüße 10 hinweggeführt, welche sich alsbald nach Passieren des Einschubflansches 14 erneut ausstellen und somit ein Zurückrutschen des Bajonettringes 4 aus seiner in Figur 4 gezeigten Position verhindern. Ist der Bajonettring 4 in die in Figur 4 gezeigte Position geschoben worden, wird dieser bezüglich des Buchsengehäuses 2 verdreht, wobei die im Bereich der Führungen 16 unterbrochenen Einschubflansche 14 über die in Einsteckrichtung nunmehr darunter liegenden Einschubnasen 11 gebracht werden. Die Steckbuchse 1 kann anschließend in eine nicht näher dargestellte Führungshülse zur Kontaktierung von an dem anderen Ende der Führungshülse befindlichen elektrischen Steckerkontakten eingesetzt werden. Bei diesem Einschiebevorgang wird auf das Buchsengehäuse 2 durch den sich auf den Einschubnasen 11 oberseitig abstützenden Einschubflanschen 14 der notwendige Einschubdruck ausgeübt. Zur Verriegelung der Steckbuchse 1 greift der freie Endabschnitt der Führungsbuchse in eine Verriegelungsnut 18 des Bajonettringes 4 ein, so daß der Bajonettring 4 an der Führungshülse verriegelbar ist. Zweckmäßigerweise ist die dazu notwendige Verriegelungsnut so geführt, daß dabei gleichzeitig das Buchsengehäuse 2 in die Führungshülse weiter eingeschoben wird.

### Zusammenstellung der Bezugszeichen

- 1: Steckbuchse
- 2: Buchsengehäuse
- 3: Verriegelungsscheibe
- 4: Bajonettring
- 5: Dichtring
- 6: Nut
- 7: Begrenzungsflansch
- 8: Kabelauslaß seitige Oberfläche
- 9: Buchsenaufnahme
- 10: Verriegelungsfuß
- 11: Einschubnase
- 12: Druckfläche
- 13: Rastvertiefung
- 14: Einschubflansch
- 15, 15': Steg
- 16: Führung
- 17: Rastwulst
- 18: Verriegelungsnut

## Patentansprüche

1. Verriegelbares Steckverbindungsteil für einen elektrischen Steckverbinder mit einem elektrische Kontaktelemente enthaltenden Gehäuse (2) und mit einem von dem Gehäuse (2) getragenen Bajonettring (4) zum Verriegeln des Steckverbindungsteils (1) an einer dem Steckverbinder (1) zugeordneten Führungshülse, in deren eines Ende zum Erstellen des elektrischen Steckverbinders das Steckverbindungsteil (1) einsteckbar und an diesem durch den Bajonettring (4) verriegelbar ist und an deren gegenüberliegendem Ende ein komplementäre Kontaktelemente tragendes Gegenstück angeordnet ist, **dadurch gekennzeichnet, daß** der Bajonettring (4) in Bezug auf das Gehäuse (2) zwischen einer Bestückungsposition zum Bestücken des Gehäuses (2) mit den Kontaktelementen und einer von der Bestückungsposition beabstandeten Einsteckposition längsverschiebbar ist, wobei der Kabelauslaß seitige Abschluß des Bajonettringes (4) in der Bestückungsposition des Bajonettringes (4) in der Ebene des Kabelauslaß seitigen Abschlusses (8) des Gehäuses (2) oder in einer solchen Ebene angeordnet ist, die bezogen auf die Ebene des Kabelauslaß seitigen Abschlusses (8) des Gehäuses (2) in Einsteckrichtung des Steckverbindungsteils (1) versetzt ist, und wobei sich der einsteckseitige Abschluß des Bajonettringes (4) in der Einsteckposition des Bajonbettringes (4) im Bereich des Kabelauslaß seitigen Endabschnittes des Gehäuses (2) befindet und sich der Bajonettring (4) in dieser Position zum Einschieben des Gehäuses (2) in die Führungshülse in Einsteckrichtung auf einem dem Gehäuse (2) zugeordneten Einschubanschlag (11) abstützt.

2. Steckbuchse nach Anspruch 1, **dadurch gekennzeichnet, daß** der Bajonettring (4) durch eine mit der Außenseite des Gehäuses (2) zusammenwirkende Verrastung (13, 17) in seiner Bestückungsposition gehalten ist.

3. Steckbuchse nach Anspruch 2, **dadurch gekennzeichnet, daß** die Verrastung durch dem Bajonettring (4) zugeordnete Rastwülste (17), die in dem Einschubanschlag (11) außenseitig zugeordnete Rastvertiefungen (13) eingreifen, herbeigeführt ist.

4. Steckbuchse nach einem der Ansprüche 1 bis 3, **dadurch gekennzeichnet, daß** als Einschubanschlag radial von dem Gehäuse (2) abragende Einschubnasen (11) vorgesehen sind, auf deren zum Kabelauslaß des Gehäuses (2) weisenden Flächen (12) sich in der Einsteckposition des Bajonettringes (4) dem Bajonettring (4) zugeordnete Flanschabschnitte (14) abstützen.

5. Steckbuchse nach Anspruch 4, **dadurch gekennzeichnet, daß** die Einschubnasen (11) jeweils in einer innenseitig in dem Bajonettring (4) angeordneten, aus zwei Führungsstegen (15, 15') gebildeten Führung (16) aufgenommen sind, so daß der Bajonettring (4) drehfest zum Gehäuse (2) angeordnet ist, welche Führung (16) vor dem Einschubanschlag (11) des Bajonettringes (4) endet, damit der Bajonettring (4) in seiner Einsteckposition drehbar bezüglich des Gehäuses (2) ist.

6. Steckbuchse nach einem der Ansprüche 1 bis 5, **dadurch gekennzeichnet, daß** das Gehäuse (2) an seinem Kabelauslaß seitigen Ende durch einen Begrenzungsflansch (7) begrenzt ist.

7. Steckbuchse nach Anspruch 6, **dadurch gekennzeichnet, daß** dem Gehäuse (2) zur Kabelauslaßseite weisende, fedemd ausgestellte Verriegelungsfüße (10) zugeordnet sind, durch die in der Einsteckposition des Bajonettringes (4) ein Zurückrutschen des Bajonettringes (4) in seine Bestückungsposition verhindert ist, wobei die Flanschabschnitte (14) des Bajonettringes (4) in der Einsteckposition einsteckseitig durch die Verriegelungsfüße (10) bzw. den Einschubanschlag (11) und Kabelauslaß seitig durch den Begrenzungsflansch (7) gehalten sind.

## Claims

1. Lockable plug-in connecting member for an electrical plug-in connector, having a housing (2) which includes electrical contact members, and having a bayonet ring (4), which is carried by the housing (2), for locking the plug-in connecting member (1) on a guide sleeve associated with the plug-in connector (1), the plug-in connecting member (1) being insertable into one end of said sleeve to produce the electrical plug-in connector, and said sleeve being lockable on said member by means of the bayonet ring (4), a counterpart, which carries complementary contact members, being disposed on the oppositely situated end of said sleeve, **characterised in that** the bayonet ring (4) is longitudinally displaceable relative to the housing (2) between an assembly position to provide the housing (2) with the contact members and an inserted position which is spaced from the assembly position, the closure of the bayonet ring (4) at the cable outlet end in the assembly position of the bayonet ring (4) being disposed in the plane of the closure (8) of the housing (2) at the cable outlet end or in such a plane which is offset relative to the plane of the closure (8) of the housing (2) at the cable outlet end when viewed with respect to the direction of insertion of the plug-in connecting member (1), and the closure of the bayonet ring (4) at the insert end in the inserted position of the bayonet ring (4) being situated in the region of the end portion of the housing (2) at the cable outlet end, and the bayonet ring (4) being supported on a slide-in stop member (11), associated with the housing (2), in this position to insert the housing (2) into the guide sleeve in the direction of insertion.

2. Plug socket according to claim 1, **characterised in that** the bayonet ring (4) is retained in its assembly position by a locking means (13, 17), which co-operates with the exterior surface of the housing (2).

3. Plug socket according to claim 2, **characterised in that** the locking means is provided by locking beads (17), which are associated with the bayonet ring (4) and engage in locking recesses (13) associated with the slide-in stop member (11) on the outside.

4. Plug socket according to one of claims 1 to 3, **characterised in that** slide-in projections (11) are provided as the slide-in stop member and protrude radially from the housing (2), flange portions (14) being supported on faces (12) of said projections which point towards the cable outlet of the housing (2), said portions being associated with the bayonet ring (4) when the bayonet ring (4) is in the inserted position.

5. Plug socket according to claim 4, **characterised in that** the insert projections (11) are each accommodated in a guide means (16), which is disposed internally in the bayonet ring (4) and is formed from two guide webs (15, 15'), so that the bayonet ring (4) is disposed in a non-rotatable manner relative to the housing (2), which guide means (16) terminates before the slide-in stop member (11) of the bayonet ring (4) so that the bayonet ring (4) is rotatable with respect to the housing (2) in its inserted position.

6. Plug socket according to one of claims 1 to 5, **characterised in that** the housing (2) is defined at its cable outlet end by a boundary flange (7).

7. Plug socket according to claim 6, **characterised in that** the housing (2) has associated therewith resilient locking limbs (10) which point towards the cable outlet end, and by means of which limbs, when the bayonet ring (4) is in the inserted position, the bayonet ring (4) is prevented from sliding back into its assembly position, the flange portions (14) of the bayonet ring (4) being retained in the inserted position at the insert end by the locking limbs (10) or respectively the insert stop member (11) and at the cable outlet end by the boundary flange (7).

## Revendications

1. Elément de connexion enfichable verrouillable pour un connecteur électrique enfichable avec un corps (2) contenant des éléments de contact électriques et avec une bague baïonnette (4) supportée par le corps (2) pour verrouiller l'élément de connexion enfichable (1) sur une douille de guidage se trouvant sur le connecteur enfichable (1), laquelle comporte à une extrémité l'élément de connexion enfichable (1), formant le connecteur enfichable électrique, verrouillable sur celui-ci par une bague baïonnette (4) et à l'extrémité opposée un élément contraire supportant des éléments de contact complémentaires **caractérisé en ce que** la bague baïonnette (4) est, par rapport au corps (2) décalable longitudinalement entre une position, de garniture destinée à garnir le corps (2) d'éléments de contact et une position d'enfichage située à distance de la position de garniture sachant que l'extrémité, côté sortie de câble, de la bague baïonnette (4) est disposée dans la position de garniture de la bague baïonnette (4) au niveau de l'extrémité (8), côté sortie de câble, du corps (2) ou à un niveau qui soit décalé par rapport au niveau de l'extrémité (8) du corps (2), côté sortie de câble, dans le sens d'enfichage de l'élément de connexion enfichable (1), sachant que l'extrémité côté enfichage de la bague baïonnette (4) se trouve dans la position d'enfichage de la bague baïonnette (4) au niveau de la section d'extrémité du corps (2), côté sortie de câble, et que la bague baïonnette (4) s'appuie dans cette position d'introduction du corps (2) dans la douille de guidage dans le sens d'enfichage, sur une butée d'introduction (11) intégrée au corps (2).

2. Douille enfichable selon la revendication 1, **caractérisée en ce que** la bague baïonnette (4) est maintenue dans sa position de garniture au moyen d'un enclenchement (13, 17) qui interagisse avec la face extérieure du corps (2)

3. Douille enfichable selon la revendication 2, **caractérisée en ce que** l'enclenchement se fait par les bourrelets d'enclenchement (17) se trouvant sur la bague baïonnette (4) qui s'engagent dans les rainures d'enclenchement (13) disposées vers l'extérieur sur les butées d'introduction (11).

4. Douille enfichable selon l'une des revendications 1 à 3, **caractérisée en ce que** l'on prévoie en guise de butée d'introduction des ergots de positionnement (11), en saillie radiale par rapport au corps (2), dont les surfaces (12) sont orientées vers la sortie de câble du corps (2) et sur lesquelles s'appuient, en position d'enfichage de la bague baïonnette (4), des sections de bride (14) se trouvant sur la bague baïonnette (4).

5. Douille enfichable selon la revendication 4, **caractérisée en ce que** les ergots de positionnement (11) s'engagent chacun dans un guidage (16) formé de deux arêtes (15, 15') et disposé sur la face intérieure de la bague baïonnette (4), de sorte que la bague baïonnette (4) reste fixe par rapport au corps (2), le guidage (16) se terminant avant la butée d'introduction (11) de la bague baïonnette (4), afin que la bague baïonnette (4 ) soit, en position enfichée, rotative par rapport au corps (2).

6. Douille enfichable selon l'une des revendications 1 à 5, **caractérisée en ce que** le corps (2) est limité à son extrémité côté sortie de câble, par une bride d'arrêt (7).

7. Douille enfichable selon la revendication 6 **caractérisée en ce que** le corps (2) présente des languettes de verrouillage (10) élastiques, en saillie, orientées vers le côté sortie de câble, qui évitent à la bague baïonnette (4) de revenir en position de garniture lorsqu'elle est mise en position d'enfichage, sachant que les sections de bride (14) de la bague baïonnette (4) en position d'enfichage sont maintenues côté enfichage par les languettes de verrouillage (10), en l'occurrence par la butée d'introduction (11), et côté sortie de câble par la bride d'arrêt (7).
